# EUROPÄISCHE PATENTSCHRIFT

(11) **EP 1 936 180 B1**
(45) Veröffentlichungstag und Bekanntmachung des Hinweises auf die Patenterteilung: **11.09.2013**
(21) Anmeldenummer: 07119028.4
(22) Anmeldetag: 23.10.2007
(51) Int. Cl.: F02M 47/02

(54) **Brennstoffeinspritzventil**
Fuel injector valve
Injecteur de combustible

(30) Priorität: 21.12.2006 DE 102006060657
(43) Veröffentlichungstag der Anmeldung: 25.06.2008
(73) Patentinhaber: ROBERT BOSCH GMBH, 70442 Stuttgart (DE)
(72) Erfinder: Burger, Matthias, 71711, Murr (DE); Magel, Hans-Christoph, 72764, Reutlingen (DE)

(56) Entgegenhaltungen:
- WO-A-02/46601
- WO-A-02/090755
- DE-A1- 10 348 929

## Beschreibung

### Stand der Technik

Die Erfindung betrifft ein Brennstoffeinspritzventil für Brennstoffeinspritzanlagen von Brennkraftmaschinen. Speziell betrifft die Erfindung einen Injektor für Brennstoffeinspritzanlagen von luftverdichtenden, selbstzündenden Brennkraftmaschinen.

Aus der DE 101 55 413 A1 ist ein Einspritzventil zum Einspritzen von Brennstoff in einen Brennraum einer Brennkraftmaschine bekannt. Das bekannte Einspritzventil weist ein mehrteiliges Ventilgehäuse auf, das einen Düsenkörper umfasst, wobei innerhalb des Düsenkörpers ein zwiebelförmiges Düsenvolumen vorgesehen ist, in dem sich im Betrieb unter hoher Druck stehender Brennstoff befindet, der beim Öffnen der Ventilnadel über wenigstens eine Düsenöffnung abgespritzt wird. Das Befüllen des Düsenvolumens erfolgt dabei über einen durch das Ventilgehäuse führenden Brennstoffkanal.

Das aus der DE 101 55 413 A1 bekannte Einspritzventil hat den Nachteil, dass hydraulische Schwingungen zwischen einem Common-Rail, an das das Einspritzventil anschließbar ist, und dem Einspritzventil auftreten können. Dies wirkt sich ungünstig auf den Einspritzverlauf, die Mehrfacheinspritzfähigkeit und den Verschleiß des Brennstoffeinspritzventils, insbesondere im Bereich eines Dichtsitzes, aus.

Es ist denkbar, dass ein gewisses Speichervolumen innerhalb des Ventilgehäuses vorgesehen ist, um diesen hydraulischen Schwingungen entgegenzuwirken. Ein derartiges Speichervolumen bringt allerdings den Nachteil mit sich, dass zusätzliche, hochfrequente Druckschwingungen innerhalb des Einspritzventils entstehen können, die insbesondere zu einem höheren Verschleiß im Bereich eines Dichtsitzes führen.

Aus der WO 02/090755 A1 ist ein Injektor für Brennkraftmaschinen bekannt, bei dem verdichteter Kraftstoff durch einen Kraftstoffanschlussstutzen eingeführt wird und durch eine Hochdruckbohrung im Injektorkörper der Düse des Injektors zugeführt wird. Im Injektorkörper ist ein weiteres Volumen ausgebildet, das über eine Drossel mit der Hochdruckbohrung verbunden ist.

### Offenbarung der Erfindung

### Vorteilhafte Wirkungen

Das erfindungsgemäße Brennstoffeinspritzventil mit den Merkmalen des Anspruchs 1 hat demgegenüber den Vorteil, dass mögliche hydraulische Schwingungen vorteilhaft gedämpft sind. Speziell kann das Brennstoffeinspritzventil der Erfindung ein relativ großes Speichervolumen aufweisen, wobei bei solch einem großen Speichervolumen auftretende ungünstige Nebeneffekte verhindert oder zumindest verringert sind.

Durch die in den Unteransprüchen aufgeführten Maßnahmen sind vorteilhafte Weiterbildungen des im Anspruch 1 angegebenen Brennstoffeinspritzventils möglich.

In vorteilhafter Weise ist innerhalb des Ventilgehäuses ein Düsenvolumen ausgebildet, das mit dem zweiten Speichervolumen verbunden ist, wobei bei der Betätigung des Ventilschließkörpers Brennstoff aus dem Düsenvolumen über den geöffneten Dichtsitz abspritzbar ist. Das Düsenvolumen kann dabei zwiebelförmig ausgestaltet sein. Denkbar ist es, dass der Zufluss von Brennstoff direkt in das zweite Speicherteilvolumen erfolgt. In solch einem Fall ist es vorteilhaft, dass zwischen dem Düsenvolumen und dem zweiten Speicherteilvolumen zumindest eine weitere Drossel vorgesehen ist, um ein schnelleres Schließen einer Düsennadel zu ermöglichen. Die Zuführung von Brennstoff erfolgt direkt in das erste Speicherteilvolumen, das mit dem zweiten Speicherteilvolumen über die Drossel verbunden ist. In diesem Fall kann die Verbindung zwischen dem zweiten Speicherteilvolumen und dem Düsenvolumen auch zumindest im Wesentlichen ungedrosselt erfolgen.

Vorteilhaft ist es, dass die Betätigungseinrichtung den Ventilschließkörper mittels eines hydraulischen Kopplers betätigt, der eine Steuerstange aufweist, die das Speichervolumen begrenzt, und dass die Drossel, die das erste Speicherteilvolumen mit dem zweiten Speicherteilvolumen verbindet, durch einen Drosselspalt zwischen der Steuerstange und einer in das Ventilgehäuse eingesetzten Ringscheibe gebildet ist. Dies hat den Vorteil, dass die räumliche Aufteilung des Speichervolumen in das erste Speicherteilvolumen und das zweite Speicherteilvolumen durch die Ringscheibe erfolgen kann, wodurch eine kostengünstige und einfach umzusetzende Ausgestaltung des Brennstoffeinspritzventils ermöglicht ist. Die Ringscheibe kann dabei in das Ventilgehäuse eingepresst sein. In der Regel kann eine relativ geringe Empfindlichkeit des äquivalenten Drosselquerschnitts auf die Dämpfung der Druckschwingungen angenommen werden, so dass hinsichtlich des Spaltmaßes des Drosselspaltes keine besonderen Anforderungen an die Einhaltung eines engen Toleranzfeldes gestellt sind.

Vorteilhaft ist es, dass die Betätigungseinrichtung den Ventilschließkörper mittels eines hydraulischen Kopplers betätigt, der einen Steuerraum aufweist, dass der Steuerraum mittels einer Ablaufdrossel mit einem Rücklauf verbunden ist, wobei die Verbindung der Ablaufdrossel mit dem Rücklauf durch die Betätigungseinrichtung gesteuert ist, und dass eine Zulaufdrossel vorgesehen ist, die das erste Speicherteilvolumen mit dem Steuerraum verbindet. Dies hat den Vorteil, dass eine Ansteuerung mit einer im Hochdruck schwimmenden Steuerstange, die auch nadelförmig ausgestaltet sein kann, erfolgen kann, wobei Druckschwingungen hinsichtlich ihrer Amplitude reduziert sind. Dabei ist es ferner vorteilhaft, dass der hydraulische Koppler einen weiteren Steuerraum aufweist, dass eine Stirnseite der Steuerstange den Steuerraum begrenzt, dass eine weitere Stirnseite der Steuerstange den weiteren Steuerraum begrenzt und dass der Ventilschließkörper in Abhängigkeit von einer Druckdifferenz zwischen dem Druck eines Brennstoffs im weiteren Steuerraum und einem Druck eines Brennstoffs in einem Düsenraum betätigbar ist.

Vorteilhaft ist es, dass das erste Speicherteilvolumen durch einen ersten Speicherraum gebildet ist, dass das zweite Speicherteilvolumen durch einen zweiten Speicherraum gebildet ist und dass der zweite Speicherraum mit einem durch die Ventilsitzfläche begrenzten Düsenraum verbunden ist. Dadurch ergibt sich eine kompakte Ausgestaltung, bei der ein im Wesentlichen rohrförmiger Speicherraum realisiert werden kann, wobei die Amplitude von hochfrequenten Druckschwingungen zuverlässig gedämpft ist.

### Kurze Beschreibung der Zeichnungen

Bevorzugte Ausführungsbeispiele der Erfindung sind in der nachfolgenden Beschreibung unter Bezugnahme auf die beigefügten Zeichnungen, in denen sich entsprechende Elemente mit übereinstimmenden Bezugszeichen versehen sind, näher erläutert. Es zeigt:
Fig. 1 ein erstes Ausführungsbeispiel eines Brennstoffeinspritzventils der Erfindung in einer auszugsweisen, axialen Schnittdarstellung und
Fig. 2 ein zweites Ausführungsbeispiels eines Brennstoffeinspritzventils der Erfindung in einer auszugsweisen, axialen Schnittdarstellung.

### Ausführungsformen der Erfindung

Fig. 1 zeigt ein erstes Ausführungsbeispiel eines Brennstoffeinspritzventils 1 der Erfindung in einer schematischen, auszugsweisen Schnittdarstellung. Das Brennstoffeinspritzventil 1 kann insbesondere als Injektor für Brennstoffeinspritzanlagen von luftverdichtenden, selbstzündenden Brennkraftmaschinen dienen. Speziell eignet sich das Brennstoffeinspritzventil 1 für Nutzkraftwagen oder Personenkraftwagen. Ein bevorzugter Einsatz des Brennstoffeinspritzventils 1 besteht für eine Brennstoffeinspritzanlage mit einem Common-Rail, das Dieselbrennstoff unter hohem Druck zu mehreren Brennstoffeinspritzventilen 1 führt. Dabei kann durch das Brennstoffeinspritzventil 1 ein Mini-Rail gebildet sein, wobei sich das Brennstoffeinspritzventil 1 durch eine im Hochdruck schwimmende Steuerstange 21, die nadelförmig ausgestaltet sein kann, auszeichnen kann. Das erfindungsgemäße Brennstoffeinspritzventil 1 eignet sich jedoch auch für andere Anwendungsfälle.

Das Brennstoffeinspritzventil 1 weist ein Ventilgehäuse 3 auf, das in der Regel mehrteilig ausgestaltet ist und beispielsweise einen Düsenkörper aufweisen kann. Das Ventilgehäuse 3 weist einen Ventilsitzkörper 4 auf, an dem eine Ventilsitzfläche 5 ausgebildet ist. Die Ventilsitzfläche 5 wirkt mit einem Ventilschließkörper 6 zu einem Dichtsitz zusammen. Der Ventilschließkörper 6 ist dabei von einer Düsennadel 7 betätigbar, wobei der Ventilschließkörper 6 in dem dargestellten Ausführungsbeispiel einstückig mit der Düsennadel 7 ausgebildet ist. Die Düsennadel 7 ist von einer Ventilnadelführung 8 des Ventilgehäuses 3 in axialer Richtung geführt. Die Düsennadel 7 kann dabei zusätzlich von einer Ventilfeder in Richtung des durch den Ventilschließkörper 6 und die Ventilsitzfläche 5 gebildeten Dichtsitzes mit einer Federkraft beaufschlagt sein. Außerdem weist das Ventilgehäuse 3 einen vereinfacht dargestellten Brennstoffeinlassstutzen 10 auf, um Brennstoff von einer Hochdruckpumpe 11 in das Brennstoffeinspritzventil 1 zu führen. Die Verbindung des Brennstoffeinspritzventils 1 mit der Hochdruckpumpe 11 kann dabei über ein Common-Rail erfolgen.

In dem dargestellten Ausführungsbeispiel wird der Brennstoff an dem Brennstoffeinlassstutzen 10 in einen Brennstoffkanal 12 geleitet, der in einen ersten Speicherraum 13 mündet. Der erste Speicherraum 13 ist innerhalb des Ventilgehäuses 3 ausgebildet. Ferner ist ein zweiter Speicherraum 14 vorgesehen, der ebenfalls innerhalb des Ventilgehäuses 3 vorgesehen ist. Der erste Speicherraum 13 bildet ein erstes Speicherteilvolumen und der zweite Speicherraum 14 bildet ein zweites Speicherteilvolumen, wobei die beiden von den Speicherräumen 13, 14 gebildeten Speicherteilvolumen ein Speichervolumen 15 vorgeben. Durch das Speichervolumen 15 kann das Brennstoffeinspritzventil 1 als Mini-Rail wirken. Die Speicherräume 13, 14 sind über eine Drossel 16 miteinander verbunden. Ferner ist ein ungedrosselter Brennstoffkanal 17 vorgesehen, der das zweite Speicherteilvolumen, das durch den zweiten Speicherraum 14 definiert ist, mit einem Düsenvolumen verbindet, das durch einen Düsenraum 18 gebildet ist. Bei einer Betätigung der Düsennadel 7 wird Brennstoff aus dem Düsenraum 18 über den geöffneten Dichtsitz, der zwischen dem Ventilschließkörper 6 und der Ventilsitzfläche 5 gebildet ist, und eine Düsenöffnung 19 in dem Ventilsitzkörper in einen Brennraum oder dergleichen der Brennkraftmaschine eingespritzt.

Die Düsennadel 7 weist einen Kolbenabschnitt 20 auf, an dem die Düsennadel 7 in der Ventilnadelführung 8 geführt ist. Das Brennstoffeinspritzventil 1 weist außerdem eine in dem Ventilgehäuse 3 angeordnete Steuerstange 21 auf, die zum Teil in dem ersten Speicherraum 13 und zum Teil in dem zweiten Speicherraum 14 angeordnet ist, so dass die Steuerstange 21 das erste Speicherteilvolumen und das zweite Speicherteilvolumen und somit auch das aus den Speicherteilvolumen zusammengesetzte Speichervolumen begrenzt. An einer ersten Stirnseite 22 der Steuerstange 21 ist ein Steuerraum 23 vorgesehen, der über eine Drossel 24 mit dem ersten Speichervolumen des ersten Speicherraums 13 verbunden ist. Ferner ist an einer weiteren Stirnseite 25 der Steuerstange 21, die der Stirnseite 22 abgewandt ist, ein weiterer Steuerraum 26 ausgebildet, der durch die Steuerstange 21 eine Steuerraumhülse 27 und den Kolbenabschnitt 20 begrenzt ist. Die Steuerraumhülse 27 ist dabei innerhalb des zweiten Speicherraums 14 angeordnet. Durch die Druckdifferenz zwischen einem Druck des Brennstoffs im weiteren Steuerraum 26 und einem Druck des Brennstoffs im Düsenraum 18 ist eine Steuerung der Düsennadel 7 möglich, wobei der Druck im weiteren Steuerraum 26 über den Druck im Steuerraum 23 steuerbar ist. Der Steuerraum 23 ist dabei durch die Steuerstange 21, eine Steuerraumhülse 28 und das Ventilgehäuse 3 begrenzt. Ferner sind Ventilfedern 29, 30 vorgesehen, die die Steuerraumhülsen 27, 28 jeweils mit einer gewissen Federkraft beaufschlagen.

Die Steuerstange 21, die Steuerraumhülsen 27, 28, die Ventilfedern 29, 30 sowie die Steuerräume 23, 26 sind Teil eines hydraulischen Kopplers 31, der als Kraft- oder Wegverstärker ausgestaltet sein kann. Dabei ist eine Ablaufdrossel 32 vorgesehen, die mit der als Zulaufdrossel wirkenden Drossel 24 ein gewisses A/Z-Verhältnis vorgibt. Der Fluss durch die Ablaufdrossel 32 ist über eine Betätigungseinrichtung 33 steuerbar, wobei die Betätigungseinrichtung 33 die Ablaufdrossel 32 über eine Rücklauf 34 mit einem Tank 35 verbindet oder diese Verbindung unterbricht.

Somit kann mit der in dem Ventilgehäuse 3 angeordneten Betätigungseinrichtung 33 der Ventilschließkörper 6 mittels des hydraulischen Kopplers 31 betätigt werden, um das Öffnen und Schließen des Brennstoffeinspritzventils 1 zu steuern. Die Steuerstange 21 schwimmt dabei im unter hohem Druck stehenden Brennstoff, wobei die Steuerstange 21 sowohl das erste Speicherteilvolumen des ersten Speicherraums 13 als auch das zweite Speicherteilvolumen des zweiten Speicherraums 14 begrenzt.

Durch das durch die Speicherteilvolumen gebildete Speichervolumen können Schwingungen zwischen der Hochdruckpumpe 11 beziehungsweise dem Common-Rail und dem Brennstoffeinspritzventil 1 gedämpft. In dem in der Fig. 1 dargestellten Ausführungsbeispiel bilden die Speichervolumen ein im Wesentlichen rohrförmiges Speichervolumen 15, so dass die Gefahr besteht, dass hydraulische Druckschwingungen innerhalb des Brennstoffeinspritzventils auftreten, die sich durch eine besonders hohe Frequenz auszeichnen. Durch solche Druckschwingungen mit hoher Frequenz und respektabler Amplitude sind Beschädigungen speziell im Bereich des Dichtsitzes zwischen dem Ventilschließkörper 6 und der Ventilsitzfläche 5 beim Öffnen und Schließen des Brennstoffeinspritzventils 1 möglich. Allerdings ist das Speichervolumen 15 durch die Speicherräume 13, 14 in zwei Speicherteilvolumen aufgeteilt, die über die Drossel 16 gedrosselt miteinander verbunden sind. Dadurch kommt es zu einer Dämpfung, bei einer entsprechend ausgelegten Drossel 16 insbesondere zu einer starken Dämpfung, dieser hochfrequenten Schwingungen, so dass die Amplitude der hochfrequenten Schwingungen in kurzer Zeit unter einen für den Verschleiß unkritischen Wert gesenkt werden kann. Somit kann eine hohe Verschleißsicherheit des Brennstoffeinspritzventils 1 gewährleistet werden. Hierbei ist es auch möglich, dass das Speichervolumen 15 in mehr als zwei Speicherteilvolumen unterteilt wird, die vorzugsweise gedrosselt miteinander verbunden sind. Die Vorteile des Speichervolumens 15, insbesondere in Bezug auf die Schwingungsdämpfung zwischen der Hochdruckpumpe 11 beziehungsweise dem Common-Rail und dem Brennstoffeinspritzventil 1, können dabei zumindest im Wesentlichen erhalten werden.

Ferner ist anzumerken, dass bei der Wahl der Drosselwirkung der Drossel 16 berücksichtigt ist, dass der Brennstoffkanal 17, der den zweiten Speicherraum 14 mit dem Düsenraum 18 verbindet, als ungedrosselter Brennstoffkanal 17 ausgestaltet ist.

Fig. 2 zeigt ein zweites Brennstoffeinspritzventils 1. Nicht erfindungsgemäß erfolgt die Zufuhr von Brennstoff aus der Hochdruckpumpe 11 über den Brennstoffkanal 12 direkt in das durch den zweiten Speicherraum 14 gebildete Speicherteilvolumen des Speichervolumens 15. Der Brennstoffkanal 12 mündet in den zweiten Speicherraum 14. Diese Ausgestaltung eignet sich beispielsweise für Brennstoffeinspritzventile 1, bei denen der Brennstoffeinlassstutzen 10 seitlich am Ventilgehäuse 3 angeordnet sein soll. Dies ist in der Regel bei Brennkraftmaschinen für mittlere oder hohe Last der Fall. Die Aufteilung des Speichervolumens 15 in die Speicherteilvolumen ist so vorgenommen, dass eine direkte Einleitung in den zweiten Speicherraum 14, der näher an dem Düsenraum 18 angeordnet ist als der erste Speicherraum 13, erfolgt. Dies hat den weiteren Vorteil, dass die Drosselwirkung der Drossel 16 einen geringeren Einfluss auf die Funktion des Brennstoffeinspritzventils 1 hat. Dies kann beispielsweise den Einspritzdruck oder die Nadelschließgeschwindigkeit betreffen. Dies ermöglicht eine Optimierung der Drossel 16 im Hinblick auf die Dämpfung der Druckschwingungen innerhalb des Ventilgehäuses 13, insbesondere des Speicherraums 15. Außerdem ergibt sich eine große Unempfindlichkeit in Bezug auf die Toleranz der Drosselwirkung der Drossel 16.

Die Drossel 16 ist aber Erfindungsgemäß in diesem Ausführungsbeispiel durch einen Ringspalt 40 zwischen einer Ringscheibe 41 und der Steuerstange 21 gebildet. Die Ringscheibe 41 ist dabei in eine Aussparung 42 des Ventilgehäuses 3 eingesetzt. Die Ringscheibe 41 kann auch in das Ventilgehäuse 3 eingepresst sein. Die Ausgestaltung mittels der Ringscheibe 41 ermöglicht eine kostengünstige Herstellung des Brennstoffeinspritzventils 1, die einfach umgesetzt werden kann. Aufgrund der geringen Empfindlichkeit des äquivalenten Drosselquerschnitts der Drossel 16 auf die Dämpfung der Druckschwingungen innerhalb des Brennstoffeinspritzventils 1 ist es nicht erforderlich, dass besondere Toleranzfelder beim Spaltmaß des Ringspalts 40 eingehalten werden.

Die Größe des Speichervolumens 15 ist so gewählt, dass eine gewisse Brennstoffmenge aufgenommen werden kann, die eine wirksame Dämpfung der hochfrequenten Schwingungsanteile innerhalb des Ventilgehäuses 3 unter einen gewissen Schwellwert ermöglicht, so dass ein Verschleiß speziell im Bereich des Dichtsitzes zwischen dem Ventilschließkörper 6 und der Ventilsitzfläche 5 verhindert oder zumindest verringert ist.

Bei dem in der Fig. 2 dargestellten nicht erfindungsgemäßen Brennstoffeinspritzventil mündet der Brennstoffkanal 12 direkt in den zweiten Speicherraum 14. In diesem Fall kann es vorteilhaft sein, dass der Brennstoffkanal 17 durch eine Drossel 43 gedrosselt ist, um ein schnelleres Schließen der Düsennadel 7 zu ermöglichen.

Die Erfindung ist nicht auf die beschriebenen Ausführungsbeispiele beschränkt.

## Patentansprüche

1. Brennstoffeinspritzventil (1), insbesondere Injektor für Brennstoffeinspritzanlagen von luftverdichtenden, selbstzündenden Brennkraftmaschinen, mit einer in einem Ventilgehäuse (3) angeordneten Betätigungseinrichtung (33) und einem von der Betätigungseinrichtung (33) zumindest mittelbar betätigbaren Ventilschließkörper (6), der mit einer Ventilsitzfläche (5) zu einem Dichtsitz zusammenwirkt, wobei innerhalb des Ventilgehäuses (3) ein Speichervolumen (15) ausgebildet ist, das zum Aufnehmen einer gewissen Brennstoffmenge dient, und wobei das Speichervolumen (15) in ein erstes Speicherteilvolumen (13) und zumindest ein zweites Speicherteilvolumen (14) aufgeteilt ist, die mittels zumindest einer Drossel (16) miteinander verbunden sind, wobei ein Brennstoffeinlassstutzen (10) vorgesehen ist, über den Brennstoff in das erste Speicherteilvolumen (13) einführbar ist, **dadurch gekennzeichnet, dass** innerhalb des Ventilgehäuses (3) ein Düsenvolumen ausgebildet ist, das direkt mit dem zweiten Speicherteilvolumen (14) verbunden ist, und dass bei der Betätigung des Ventilschließkörpers (6) Brennstoff aus dem Düsenvolumen über den geöffneten Dichtsitz abspritzbar ist.

2. Brennstoffeinspritzventil nach Anspruch 1 , **dadurch gekennzeichnet, dass** das Düsenvolumen mittels einer weiteren Drossel (43) mit dem zweiten Speicherteilvolumen verbunden ist.

3. Brennstoffeinspritzventil nach Anspruch 1 , **dadurch gekennzeichnet, dass** das Düsenvolumen zumindest im Wesentlichen ungedrosselt mit zweiten Speicherteilvolumen verbunden ist.

4. Brennstoffeinspritzventil nach einem der Ansprüche 1 bis 3, **dadurch gekennzeichnet, dass** die Betätigungseinrichtung (33) den Ventilschließkörper (6) mittels eines hydraulischen Kopplers (31) betätigt, der eine Steuerstange (21) aufweist, dass die Steuerstange (21) zumindest teilweise das Speichervolumen (15) begrenzt und dass die Drossel (16), die das erste Speicherteilvolumen mit dem zweiten Speicherteilvolumen verbindet, durch einen Drosselspalt (40) zwischen der Steuerstange (21) und einer in das Ventilgehäuse (3) eingesetzten Ringscheibe (41) gebildet ist.

5. Brennstoffeinspritzventil nach einem der Ansprüche 1 bis 4, **dadurch gekennzeichnet, dass** die Betätigungseinrichtung (33) den Ventilschließkörper (6) mittels eines hydraulischen Kopplers (31) betätigt, der einen Steuerraum (23) aufweist, dass der Steuerraum (23) mittels einer Ablaufdrossel (32) mit einem Rücklauf (34) verbunden ist, wobei die Verbindung der Ablaufdrossel (32) mit dem Rücklauf (34) mittels der Betätigungseinrichtung (33) gesteuert ist, und dass eine Zulaufdrossel (24) vorgesehen ist, die das erste Speicherteilvolumen mit dem Steuerraum (23) verbindet.

6. Brennstoffeinspritzventil nach Anspruch 5, **dadurch gekennzeichnet, dass** der hydraulische Koppler einen weiteren Steuerraum (26) aufweist, dass eine Steuerstange (21) vorgesehen ist, wobei eine Stirnseite (22) der Steuerstange (21) den Steuerraum (23) begrenzt und eine weitere Stirnseite (25) der Steuerstange (21) den weiteren Steuerraum (26) begrenzt, und dass der Ventilschließkörper (6) in Abhängigkeit von einer Druckdifferenz zwischen einem Druck eines Brennstoffes im weiteren Steuerraum (26) und einem Druck eines Brennstoffes in einem Düsenraum betätigbar ist.

7. Brennstoffeinspritzventil nach Anspruch 6, **dadurch gekennzeichnet, dass** ein erster Speicherraum (13) vorgesehen ist, der das erste Speicherteilvolumen aufweist, dass ein zweiter Speicherraum (14) vorgesehen ist, der das zweite Speicherteilvolumen aufweist, und dass der zweite Speicherraum (14) mit einem Düsenraum (18) verbunden ist, der zumindest teilweise durch die Ventilsitzfläche (5) begrenzt ist.

## Claims

1. Fuel injection valve (1), in particular injector for fuel injection systems of air-compressing, auto-ignition internal combustion engines, having an actuation device (33) arranged in a valve housing (3) and having a valve closing body (6) which can be actuated at least indirectly by the actuation device (33) and which interacts with a valve seat surface (5) to form a sealing seat, wherein, within the valve housing (3), there is formed a storage volume (15) which serves for accommodating a certain amount of fuel, and wherein the storage volume (15) is divided into a first storage sub-volume (13) and at least one second storage sub-volume (14), said storage subvolumes being connected to one another via at least one throttle (16), wherein a fuel inlet connector (10) is provided via which fuel can be introduced into the first storage sub-volume (13), **characterized in that**, within the valve housing (3), there is formed a nozzle volume which is connected directly to the second storage sub-volume (14), and **in that**, upon the actuation of the valve closing body (6), fuel can be sprayed out of the nozzle volume via the open sealing seat.

2. Fuel injection valve according to Claim 1, **characterized in that** the nozzle volume is connected to the second storage sub-volume via a further throttle (43).

3. Fuel injection valve according to Claim 1, **characterized in that** the nozzle volume is connected to the second storage sub-volume in an at least substantially unthrottled manner.

4. Fuel injection valve according to one of Claims 1 to 3, **characterized in that** the actuation device (33) actuates the valve closing body (6) via a hydraulic coupler (31) which has a control rod (21), **in that** the control rod (21) at least partially delimits the storage volume (15), and **in that** the throttle (16) which connects the first storage sub-volume to the second storage sub-volume is formed by a throttle gap (40) between the control rod (21) and an annular disc (41) inserted into the valve housing (3).

5. Fuel injection valve according to one of Claims 1 to 4, **characterized in that** the actuation device (33) actuates the valve closing body (6) via a hydraulic coupler (31) which has a control chamber (23), **in that** the control chamber (23) is connected via an outflow throttle (32) to a return line (34), wherein the connection of the outflow throttle (32) to the return line (34) is controlled by means of the actuation device (33), and **in that** an inflow throttle (24) is provided which connects the first storage sub-volume to the control chamber (23).

6. Fuel injection valve according to Claim 5, **characterized in that** the hydraulic coupler has a further control chamber (26), **in that** a control rod (21) is provided, wherein one face side (22) of the control rod (21) delimits the control chamber (23), and a further face side (25) of the control rod (21) delimits the further control chamber (26), and **in that** the valve closing body (6) can be actuated as a function of a pressure difference between a pressure of a fuel in the further control chamber (26) and a pressure of a fuel in a nozzle chamber.

7. Fuel injection valve according to Claim 6, **characterized in that** a first storage chamber (13) is provided which has the first storage sub-volume, **in that** a second storage chamber (14) is provided which has the second storage sub-volume, and **in that** the second storage chamber (14) is connected to a nozzle chamber (18) which is delimited at least partially by the valve seat surface (5).

## Revendications

1. Soupape d'injection de carburant (1), en particulier injecteur pour installations d'injection de carburant de moteurs à combustion interne à compression d'air et auto-allumage, comprenant un dispositif d'actionnement (33) disposé dans un boîtier de soupape (3) et un corps de fermeture de soupape (6) pouvant être actionné au moins de manière indirecte par le dispositif d'actionnement (33), lequel corps de fermeture de soupape coopère avec une surface de siège de soupape (5) pour former un siège d'étanchéité, un volume d'accumulation (15) étant réalisé à l'intérieur du boîtier de soupape (3), lequel sert à recevoir une certaine quantité de carburant, et le volume d'accumulation (15) étant divisé en un premier volume d'accumulation partiel (13) et au moins un deuxième volume d'accumulation partiel (14), lesquels sont reliés l'un à l'autre au moyen d'au moins un étranglement (16), une tubulure d'admission de carburant (10) étant prévue, par le biais de laquelle du carburant peut être introduit dans le premier volume d'accumulation partiel (13), **caractérisée en ce qu'**à l'intérieur du boîtier de soupape (3) est réalisé un volume de buse, lequel est connecté directement au deuxième volume d'accumulation partiel (14), et **en ce que** lors de l'actionnement du corps de fermeture de soupape (6), du carburant peut être éjecté hors du volume de buse par le biais du siège d'étanchéité ouvert.

2. Soupape d'injection de carburant selon la revendication 1, **caractérisée en ce que** le volume de buse est connecté au deuxième volume d'accumulation partiel au moyen d'un étranglement supplémentaire (43).

3. Soupape d'injection de carburant selon la revendication 1, **caractérisée en ce que** le volume de buse est connecté au deuxième volume d'accumulation partiel de manière au moins essentiellement non étranglée.

4. Soupape d'injection de carburant selon l'une quelconque des revendications 1 à 3, **caractérisée en ce que** le dispositif d'actionnement (33) actionne le corps de fermeture de soupape (6) au moyen d'un dispositif d'accouplement hydraulique (31) qui présente une tige de commande (21), **en ce que** la tige de commande (21) limite au moins en partie le volume d'accumulation (15) et **en ce que** l'étranglement (16), qui relie le premier volume d'accumulation partiel au deuxième volume d'accumulation partiel, est formé par une fente d'étranglement (40) entre la tige de commande (21) et une rondelle annulaire (41) introduite dans le boîtier de soupape (3).

5. Soupape d'injection de carburant selon l'une quelconque des revendications 1 à 4, **caractérisée en ce que** le dispositif d'actionnement (33) actionne le corps de fermeture de soupape (6) au moyen d'un dispositif d'accouplement hydraulique (31) qui présente un espace de commande (23), **en ce que** l'espace de commande (23) est connecté au moyen d'un étranglement d'écoulement (32) à un écoulement de retour (34), la connexion de l'étranglement d'écoulement (32) à l'écoulement de retour (34) étant commandée au moyen du dispositif d'actionnement (33) et **en ce qu'**un étranglement d'alimentation (24) est prévu, lequel relie le premier volume d'accumulation partiel à l'espace de commande (23).

6. Soupape d'injection de carburant selon la revendication 5, **caractérisée en ce que** le dispositif d'accouplement hydraulique présente un espace de commande supplémentaire (26), **en ce qu'**une tige de commande (21) est prévue, un côté frontal (22) de la tige de commande (21) limitant l'espace de commande (23) et un côté frontal supplémentaire (25) de la tige de commande (21) limitant l'espace de commande supplémentaire (26), et **en ce que** le corps de fermeture de soupape (6) peut être actionné en fonction d'une différence de pression entre une pression d'un carburant dans l'espace de commande supplémentaire (26) et une pression d'un carburant dans un espace de buse.

7. Soupape d'injection de carburant selon la revendication 6, **caractérisée en ce qu'**un premier espace d'accumulation (13) est prévu, lequel présente le premier volume d'accumulation partiel, **en ce qu'**un deuxième espace d'accumulation (14) est prévu, lequel présente le deuxième volume d'accumulation partiel, et **en ce que** le deuxième espace d'accumulation (14) est connecté à un espace de buse (18), qui est limité au moins en partie par la surface de siège de soupape (5).
